# EUROPÄISCHE PATENTSCHRIFT

(11) **EP 2 034 114 B1**
(45) Veröffentlichungstag und Bekanntmachung des Hinweises auf die Patenterteilung: **20.04.2011**
(21) Anmeldenummer: 07017637.5
(22) Anmeldetag: 10.09.2007
(51) Int. Cl.: E05D 15/30, E05D 15/52, E05F 7/06

(54) **Verdeckt liegende Entlastungsanordnung für ein Fenster, eine Tür oder dergleichen**
Concealed load-relieving device for a window, door or similar
Agencement de reprise des charges pour une fenêtre, une porte ou analogue

(43) Veröffentlichungstag der Anmeldung: 11.03.2009
(73) Patentinhaber: ROTO FRANK AG, 70771 Leinfelden-Echterdingen (DE)
(72) Erfinder:
(74) Vertreter: Kohler Schmid Möbus

(56) Entgegenhaltungen:
- EP-A- 0 385 414
- EP-A- 0 436 946
- EP-A- 0 710 758
- CH-A- 436 024

## Beschreibung

Die Erfindung betrifft eine verdeckt liegende Ecklageranordnung mit eimen verdeckt liegenden Ecklagerbeschlag und einer verdeckt liegenden Entlastungsanordnung für ein Fenster, eine Tür oder dgl. zur zumindest teilweisen Entlastung des verdeckt liegenden Ecklagerbeschlags vom Flügelgewicht des Fensters, der Tür oder dgl., wobei die Entlastungsanordnung eine Schere umfasst. Weiterhin betrifft die Erfindung eine Ecklageranordnung sowie ein Fenster, eine Tür oder dergleichen.

Bei verdeckt liegenden Beschlägen von Fenstern, Türen oder dergleichen, mit und ohne Überschlag, muss das Flügelgewicht durch den verdeckt liegenden Beschlag aufgenommen werden. Weiterhin muss, insbesondere bei Fenstern, Türen oder dergleichen mit Überschlag, der Flügel zum Öffnen zunächst vom festen Rahmen abgestellt werden, damit es nicht zu einer Kollision zwischen Überschlag und Blendrahmen beim Öffnen des Flügels kommt. Für den verdeckt liegenden Beschlag steht nur ein begrenzter Einbauraum zu Verfügung. Auf diesem engen Einbauraum muss eine Scherengeometrie vorgesehen werden, damit ein Abstellen des Flügels überhaupt ermöglicht wird. Bis zu einem bestimmten Flügelgewicht kann eine solche Scherengeometrie dazu ausgelegt werden, das Gewicht des Flügels abzutragen beziehungsweise in den Rahmen einzuleiten. Aufgrund des begrenzten Einbauraums sind jedoch der Dimensionierung der Scherengeometrie Grenzen gesetzt, so dass die Scherengeometrie nicht für beliebig hohe Flügelgewichte ausgelegt werden kann.

Um diesbezüglich Abhilfe zu schaffen schlägt die EP 0 403 774 B1 einen Beschlag gemäß des Oberbegriffs des Anspruchs 1 vor, bei dem größere Flügelgewichte ohne Verwendung von Zugelementen zugelassen werden können. Hierzu ist an einem verdeckten unteren Teil eines Lagerbolzens eine Lagerachse für einen Tragarm vorgesehen. Dessen oberes Ende ist über eine Achse an einer Befestigungsplatte beziehungsweise dem vertikalen Schenkel eines Befestigungswinkels gelagert. Das Flügelgewicht wird zumindest im Wesentlichen über diesen Tragarm auf den festen Rahmen aufgegeben. Die Verbindung des Tragarms mit einem Dreh-Kippgelenk und mit der Befestigungsplatte ist so ausgebildet, dass eine leichte Schrägstellung des Tragarms möglich ist.

Aus der CH 436 024 ist ein Parallellüfter bekannt, wobei das untere Ende des Flügels an zwei außenliegenden Auslegearmen gelagert.

Die EP 0 710 758 A1 beschreibt ein Entlastungselement, das an der dem Ecklager abgewandten Seite des Fensterrahmens angebracht und somit nicht Bestandteil einer Ecklageranordnung ist.

In der EP 0 385 414 A1 ist ein Fenster beschrieben, das durch ein verdecktes Zugelement gewichtsentlastet aufgehängt ist. Ein Stützlenker ist nicht offenbart.

Bei dem aus der DE 38 29 053 C2 bekannten Beschlag ist eine Stützeinrichtung vorgesehen, die von einem Stützstab gebildet ist, der sich mit seinem oberen Ende an einem flügelrahmenseitigen Stützwinkel und mit seinem unteren Ende an einem Ecklagerwinkel abstützt. Nachteilig ist, dass der sich auf den Stützstab abstützende Flügelrahmen beim Dreh - Öffnen des Flügels nach einer anfänglichen geringfügigen Anhebebewegung anschließend ein Absenkbewegung vollzieht.

Aus der EP 0 436 946 B1 ist ein verdeckt liegendes unteres Ecklager bekannt, bei dem ein Stützstab vorgesehen ist, der sich mit seinem unteren Ende auf dem festen Rahmen abstützt und den Flügel drehachsseitig mitträgt. Der Stützstab ist mit seinem oberen Ende am Flügelrahmen höhenverschieblich geführt und mit einem etwa mittig an ihm angelenkten Hängelenker versehen, an dessen unterem Ende der Flügelrahmen hängt. Dabei wird der Stützstab auch seitlich gegen den Flügel gedrückt, so dass durch zusätzliche Maßnahmen sichergestellt werden muss, dass der Flügel durch die Lastabtragung nicht vom festen Rahmen in unerwünschter Weise abgestellt wird.

Aufgabe der vorliegenden Erfindung ist es, eine konstruktiv einfach zu realisierende, die oben genannten Nachteile vermeidende Entlastungsanordnung bereitzustellen.

Gelöst wird diese Aufgabe erfindungsgemäß auf besonders einfache und überraschende Art und Weise durch eine Ecklageranordnung mit den Merkmalen des Anspruchs 1. Dies bedeutet, dass das eine Ende des Zugarms zum unmittelbaren oder mittelbaren, z.B. über einen Adapter, Angreifen an einem den Flügel stützenden Beschlagteil ausgebildet ist. Eine solche Ausgestaltung der Entlastungsanordnung hat den Vorteil, dass die Entlastungsanordnung flügelseitig nur an einem Punkt angreift und somit keine seitlichen Kräfte auf den Flügel ausübt. Die erfindungsgemäße Entlastungsanordnung ist insbesondere für eine Teilentlastung, also für eine teilweise Abtragung der Flügellast gedacht.

Der Zugarm ist höhenveränderlich an dem Rahmenbefestigungsteil angeordnet. Insbesondere kann der Zugarm höhenverschieblich an dem Rahmenbefestigungsteil angeordnet sein. Durch diese Maßnahme kann ein Höhenausgleich realisiert werden, so dass der Flügel beim Dreh- oder Kippöffnen des Flügels aufgrund der Entlastungsanordnung weder angehoben noch abgesenkt wird sondern sich in gleich bleibender Höhe bewegt.

Die höhenverschiebliche und schwenkbare Anordnung des Zugarms an dem Rahmenbefestigungsteil kann besonders einfach dadurch realisiert werden, dass das Rahmenbefestigungsteil ein Langloch aufweist, in dem ein ortsfest an dem Zugarm angeordneter Bolzen geführt ist. Es versteht sich, dass auch eine kinematische Umkehr denkbar ist, dass nämlich ein Langloch am Zugarm ausgebildet ist und ein ortsfester Bolzen am Rahmenbefestigungsteil vorgesehen ist.

Ecklagerbeschläge weisen häufig einen Zapfen mit einer Verdickung auf, auf den ein Flügel aufgesetzt ist, oder können einfach mit einem solchen Zapfen ausgestattet werden. Eine Kopplung der Entlastungsanordnung mit einem Teil des Ecklagerbeschlags, auf den die Flügellast unmittelbar wirkt, kann daher auf besonders einfache Art und Weise realisiert werden, wenn der Zugarm an seinem flügelseitigen Ende eine einen Zapfen des Ecklagerbeschlags untergreifende Gabel aufweist. Somit kann der Ecklagerbeschlag besonders einfach vom Flügelgewicht (teilweise) entlastet werden. Das flügelseitige Ende des Zugarms kann auch anderweitig, z.B. hakenförmig, ausgebildet sein. Es ist jedenfalls vorzugsweise an die Befestigungsmöglichkeit an einem den Flügel stützenden Beschlagteil angepasst.

Bei einer besonders bevorzugten Weiterbildung kann vorgesehen sein, dass die Gabel muldenartig ausgebildet ist. Dadurch kann sichergestellt werden, dass die Gabel und der Zapfen bei unterschiedlichen Winkelstellungen des Zugarms stets eine ausreichend große Berührungsfläche haben.

Besonders vorteilhaft ist es, wenn das Rahmenbefestigungsteil als von einem Ecklagerbeschlag unabhängiges Teil ausgebildet ist. Dadurch kann die Entlastungsanordnung besonders einfach mit dem Ecklagerbeschlag kombiniert werden, welches für geringere Flügellasten ausgelegt ist. Durch die Entlastungsanordnung ist es möglich, den für geringere Flügellasten ausgelegten Ecklagerbeschlag auch bei schwereren Flügeln zu verwenden, wobei die Entlastungsanordnung einen Teil der Flügellast abträgt. Auch ist es möglich, die Entlastungsanordnung einfach nachzurüsten.

Bei einer alternativen Ausführungsform kann vorgesehen sein, dass das Rahmenbefestigungsteil Bestandteil des Ecklagerbeschlags ist. Dies hat den Vorteil, dass die Entlastungsanordnung integraler Bestandteil des Ecklagers ist und zusammen mit diesem montiert werden kann.

In den Rahmen der Erfindung fällt außerdem eine verdeckt liegende Ecklageranordnung mit einer oben beschriebenen Entlastungsanordnung, sowie ein Fenster, eine Tür oder dgl. mit einem festen Rahmen und einem zumindest um eine insbesondere vertikale Schwenkachse relativ zum festen Rahmen schwenkbaren Flügel, wobei ein verdeckt liegender Beschlag und eine oben beschriebene Entlastungsanordnung vorgesehen sind.

Weitere Merkmale und Vorteile der Erfindung ergeben sich aus der nachfolgenden Beschreibung von Ausführungsbeispielen der Erfindung, anhand der Figuren der Zeichnung, die erfindungswesentliche Einzelheiten zeigen, und aus den Ansprüchen. Die einzelnen Merkmale können je einzeln für sich oder zu mehreren in beliebiger Kombination bei einer Variante der Erfindung verwirklicht sein.

Bevorzugte Ausführungsbeispiele der Erfindung sind in der Zeichnung schematisch dargestellt und werden nachfolgend mit Bezug zu den Figuren der Zeichnung näher erläutert. Es zeigt:
- Fig. 1: eine perspektivische Darstellung einer Ecklageranordnung mit einer Entlastungsanordnung;
- Fig. 2: eine Seitenansicht einer Entlastungsanordnung mit einge- schwenktem Zugarm;
- Fig. 3: eine Seitenansicht der Entlastungsanordnung mit ausge- schwenktem Zugarm;
- Fig. 4: eine Draufsicht auf die Ecklageranordnung mit eingeschwenk- tem Arm einer Scherengeometrie; und
- Fig. 5: eine Draufsicht auf die Ecklageranordnung mit ausgeschwenk- tem Arm der Scherengeometrie.

Die Fig. 1 zeigt eine Ecklageranordnung 10, mit einem verdeckt liegenden Ecklagerbeschlag 11 und einer Entlastungsanordnung 12. Die Entlastungsanordnung 12 umfasst ein Rahmenbefestigungsteil 13, an dem ein Stützlenker 14 schwenkbar angeordnet ist. Der Stützlenker 14 ist außerdem schwenkbar mit dem Zugarm 15 verbunden, der wiederum um den Bolzen 16 schwenkbar mit dem Rahmenbefestigungsteil 13 verbunden ist. Der Zugarm 15 führt beim Öffnen und Schließen eines Flügels eine reine Schwenkbewegung in einer Ebene durch. Anders als bekannte Stützstäbe oder Seile macht er keine Drehbewegung. Der Zugarm 15 ist so bemessen, dass er auch bei geschlossenem Flügel einen Teil dessen Last abträgt. Der Bolzen 16 ist in einem Langloch 17 des Rahmenbefestigungsteils 13 höhenverschieblich angeordnet.

Der Zugarm 15 ist an seinem freien Ende 18 abgewinkelt, wobei das freie Ende 18 gabelförmig ausgebildet ist und eine Verdickung 19 eines Zapfens 20 hintergreift. Auf den Zapfen 20 kann ein Flügel beziehungsweise ein flügelseitiges Beschlagteil aufgesetzt werden. Beim Öffnen und Schließen macht der Zapfen 20 eine Bewegung senkrecht zur Fensterebene annährend entlang einer geraden Linie. Insbesondere macht er keine Pendelbewegung. Durch die Entlastungsanordnung 12 wird die Schere 21 als den Flügel stützendes Beschlagteil vom Flügelgewicht teilweise entlastet. Dadurch ist es möglich, insbesondere den Arm 22 dünner auszubilden, so dass dieser bei geschlossenem Flügel in den Falzluftbereich passt.

Die Führung 24 ist schräg zur Fensterebene ausgerichtet. Sie könnte auch gekrümmt ausgeführt sein.

In der Fig. 1 ist zu erkennen, dass das Rahmenbefestigungsteil 13 von dem Befestigungsschenkel 25 der Ecklageranordnung getrennt ist. Dadurch kann die Entlastungsanordnung 12 nachgerüstet und separat montiert werden.

In der Fig. 2 ist die Entlastungsanordnung 12 in einer Draufsicht gezeigt. Bei geschlossenem Flügel sind das Rahmenbefestigungsteil 13, der Zugarm 15 sowie der Stützlenker 14 in Falzumfangsrichtung ausgerichtet. Auch bei geschlossenem Flügel hintergreift der Zugarm 15 die Verdickung 19 des Bolzens 20. Zu erkennen ist, dass die Verdickung 19 gekrümmt ausgebildet ist. Aus diesem Grund weist das gabelartige freie Ende 18 des Zugarms 15 eine muldenartig Vertiefung 26 auf. Dadurch wird sichergestellt, dass bei unterschiedlichen Schrägstellung des Zugarms 15 stets eine ausreichend große Anlagefläche zwischen dem freien Ende 18 und der Verdickung 19 besteht.

Dieser Sachverhalt lässt sich auch in der Fig. 3 erkennen, wo der Zugarm 15 ausgeschwenkt ist. In diesem Fall greift das gabelartige freie Ende 18 nicht mehr unmittelbar von unten sondern schräg von unten an der Verdickung 19 an. Im Vergleich zur Fig. 2 ist der Zugarm 15 bei seiner Schwenkbewegung etwas nach unten bewegt worden. Dies ist daran zu erkennen, dass der Bolzen 16 im Vergleich zur Fig. 2 nach unten verlagert ist. Der Stützlenker 14, der Zugarm 15 sowie die Positionen der Schwenkpunkte 27,28 am Rahmenbefestigungsteil 13 bzw. am Zugarm 15 und des Bolzens 16 sind so aufeinander abgestimmt, dass in allen Positionen des Bolzens 20 stets eine gleich bleibende Entlastung erfolgt und der Bolzen 20 in vertikaler Richtung nicht verlagert wird. Dies bedeutet, dass der Bolzen 20 und damit die Unterkante des Flügels ausschließlich horizontal bewegt wird.

Die Fig. 4 zeigt eine Draufsicht auf die Ecklageranordnung 10 ohne den Befestigungsschenkel 25 sowie die daran angeordneten Teile, wobei die gezeigte Stellung einer Geschlossenstellung eines Flügels entspricht. Die Ecklageranordnung ist besonders zur Verwendung als verdeckt liegender Beschlag ausgebildet. In diesem Zusammenhang ist zu beachten, dass ein als Blendrahmen ausgebildeter fester Rahmen über die Ecklageranordnung 10 mit einem Flügel verbunden ist. Der Flügel weist einen Überschlag auf. Um den Flügel öffnen zu können, muss der Flügel daher zunächst vom Rahmen abgestellt werden. Dies wird durch die Ecklageranordnung 10 ermöglicht, nämlich durch den Arm 22 sowie die Lasche 50, die eine Scherengeometrie bilden (siehe auch Fig. 5). Die Scherengeometrie ist so ausgelegt, dass der Flügel so wenig wie möglich abgestellt wird und dennoch eine größtmögliche lichte Weite entsteht. Zum Öffnen des Flügels wird dieser gerade soweit vom Rahmen abgestellt, dass es zu keiner Kollision zischen dem Überschlag und dem Rahmen kommt.

Die Scherengeometrie befindet sich über einer Grundplatte 52, mit der eine Befestigung an einer festen Einfassung, insbesondere einem festen Rahmen, erfolgen kann. Insbesondere steht kein Teil seitlich über die Grundplatte 52 hervor. Außerdem ist der Fig. 4 zu entnehmen, dass die Elemente 22, 50 bei geschlossenem Flügel im Falzluftbereich angeordnet werden müssen. Deshalb können die Elemente 22, 50 nur eine begrenzte Dicke aufweisen und insbesondere nicht so groß dimensioniert werden, wie dies für große Flügellasten (wenn keine Entlastungsanordnung 12 verwendet wird) notwendig wäre.

Der Zapfen 51 ist in der Führung 24 in eine vordere Stellung verschoben. Durch die schräge Führung 24, die auch gebogen ausgeführt sein kann, ist es möglich, die Ecklageranordnung 10 insgesamt kleiner und stabiler zu bauen. Insbesondere ist es dadurch möglich, eine sehr kleine Scherengeometrie zu realisieren.

Die in der Fig. 5 gezeigte Stellung entspricht einer Offenstellung des Flügels. Zu sehen ist, dass die Stelle, an der der Bolzen 20 angeordnet ist, annährend entlang einer geraden Linie senkrecht zur Fensterebene bewegt wurde. Dies bedeutet, dass der Zugarm 15 praktisch eine reine Schwenkbewegung ausgeführt hat.

Das Gewicht des Flügels wird über das nicht dargestellte, am Flügel befestigte Eckband auf den Bolzen 20 übertragen. Dieser überträgt das Gewicht dann auf die Lasche 50. Die Lasche 50 liegt auf dem Arm 22 auf und überträgt somit die Last auf den Arm 22. Die Scherengeometrie wurde so gewählt, dass eine möglichst große Überlappung der Lasche 50 und des Arms 22 bei geöffnetem Flügel vorhanden ist. Somit wird ein entstehendes Biegemoment klein gehalten. Der Arm 22 leitet das Flügelgewicht bzw. einen Teil des Flügelgewichts über die Grundplatte 52 in den festen Rahmen ein.

Der Zapfen 51 wurde während des Öffnens des Flügels in der Führung 24 in eine hintere Stellung verfahren. Die Führung 24 begrenzt die Relativbewegung des Arms 22 und der Lasche 50.

## Patentansprüche

1. Verdeckt liegende Ecklageranordnung (10) mit einem verdeckt liegenden Ecklagerbeschlag (11) und einer verdeckt liegenden Entlastungsanordnung (12) für ein Fenster, eine Tür oder dgl. zur zumindest teilweisen Entlastung des verdeckt liegenden Ecklagerbeschlags (11) vom Flügelgewicht des Fensters, der Tür oder dgl., wobei der Ecklagerbeschlag (11)eine Schere (21) umfasst und die Entlastungsanordnung (12) einen Zugarm (15) aufweist, der einenends rahmenseitig schwenkbar angeordnet ist, **dadurch gekennzeichnet, dass** die Entlastungsanordnung (12) ein Rahmenbefestigungsteil (13) aufweist, an dem ein Stützlenker (14) schwenkbar befestigt ist, und anderenends mit dem Zugarm (15) schwenkbar verbunden ist, der an einem den Flügel stützenden Beschlagteil des Ecklagerbeschlags (11) angreift, wobei das genannte rahmenseitige schwenkbar angeordnete Ende des Zugarms (15) höhenveränderlich an dem Rahmenbefestigungsteil (13) angeordnet ist.

2. Ecklageranordnung nach Anspruch 1, **dadurch gekennzeichnet, dass** das Rahmenbefestigungsteil (13) ein Langloch (17) aufweist, in dem ein ortsfest an dem Zugarm (15) angeordneter Bolzen (16) geführt ist.

3. Ecklageranordnung nach einem der vorhergehenden Ansprüche, **dadurch gekennzeichnet, dass** der Zugarm (15) an seinem flügelseitigen Ende (18) eine einen Zapfen (20) des Ecklagerbeschlags (11) untergreifende Gabel aufweist.

4. Ecklageranordnung nach Anspruch 3, **dadurch gekennzeichnet, dass** die Gabel muldenartig ausgebildet ist.

5. Ecklageranordnung nach einem der vorhergehenden Ansprüche, **dadurch gekennzeichnet, dass** das Rahmenbefestigungsteil (13) als von dem Ecklagerbeschlag (11) unabhängiges Teil ausgebildet ist.

6. Ecklageranordnung nach einem der vorhergehenden Ansprüche 1 bis 4, **dadurch gekennzeichnet, dass** das Rahmenbefestigungsteil (13) Bestandteil des Ecklagerbeschlags (11) ist.

7. Fenster, Tür oder dgl. mit einem festen Rahmen und einem zumindest um eine insbesondere vertikale Schwenkachse relativ zum festen Rahmen schwenkbaren Flügel, wobei eine verdeckt liegender Ecklageranordnung nach einem der vorhergehenden Ansprüche vorgesehen ist.

## Claims

1. Concealed corner bearing arrangement (10) having a concealed corner bearing fitting (11) and a concealed load-relieving arrangement (12) for a window, door or the like, for at least partially relieving the concealed corner bearing fitting (11) in respect of the leaf weight of the window, door or the like, the corner bearing fitting (11) comprising a scissors mechanism (21) and the load-relieving arrangement (12) having a tensile arm (15) which is arranged for pivoting at one end at the frame side, **characterised in that** the load-relieving arrangement (12) has a frame fixing member (13), to which a supporting rod (14) is pivotably secured and is connected for pivoting at the other end to the tensile arm (15) which engages with a fitting member of the corner bearing fitting (11) supporting the leaf, the said end of the tensile arm (15) being arranged so as to be variable in terms of height on the frame fixing member (13), which end is arranged for pivoting at the frame side.

2. Corner bearing arrangement according to claim 1, **characterised in that** the frame fixing member (13) has an elongate hole (17), in which there is guided a pin (16) which is arranged on the tensile arm (15) so as to be fixed in position.

3. Corner bearing arrangement according to either of the preceding claims, **characterised in that** the tensile arm (15) has, at its leaf-side end (18), a fork-like member which engages under a stud (20) of the corner bearing fitting (11).

4. Corner bearing arrangement according to claim 3, **characterised in that** the fork-like member is of trough-like form.

5. Corner bearing arrangement according to any one of the preceding claims, **characterised in that** the frame fixing member (13) is in the form of a member which is independent of the corner bearing fitting (11).

6. Corner bearing arrangement according to any one of preceding claims 1 to 4, **characterised in that** the frame fixing member (13) is a component of the corner bearing fitting (11).

7. Window, door or the like, having a fixed frame and a leaf which can pivot relative to the fixed frame at least about a pivot axis, in particular a vertical pivot axis, a concealed corner bearing arrangement according to any one of the preceding claims being provided.

## Revendications

1. Ensemble de palier d'angle non apparent (10), avec une ferrure de palier d'angle non apparente (11) et avec un ensemble de reprise de charge non apparent (12) pour une fenêtre, une porte ou analogue, pour la reprise au moins partielle de la charge de la ferrure de palier d'angle non apparente (11) provenant du poids du battant de la fenêtre, porte ou analogue, sachant que la ferrure de palier d'angle (11) comprend une géométrie en ciseaux (21) et que l'ensemble de reprise de charge (12) présente un bras de traction (15) qui, à une extrémité, est disposé à pivotement côté dormant, **caractérisé en ce que** l'ensemble de reprise de charge (12) présente un élément (13) de fixation au cadre, sur lequel un bras articulé de soutien (14) est fixé à pivotement, et est relié à l'autre extrémité à pivotement au bras de traction (15) qui agit sur un élément de ferrure de la ferrure de palier d'angle (11) qui soutient le battant, sachant que l'extrémité précitée, disposée à pivotement côté dormant, du bras de traction (15) est disposée à hauteur variable sur l'élément (13) de fixation au cadre.

2. Ensemble de palier d'angle selon la revendication 1, **caractérisé en ce que** l'élément (13) de fixation au cadre présente un trou oblong (17) dans lequel est guidé un pivot (16) disposé à poste fixe sur le bras de traction (15).

3. Ensemble de palier d'angle selon l'une des revendications précédentes, **caractérisé en ce que** le bras de traction (15) présente, à son extrémité (18) côté battant, une fourche s'engageant sous un tourillon (20) de la ferrure de palier d'angle (11).

4. Ensemble de palier d'angle selon la revendication 3, **caractérisé en ce que** la fourche est réalisée en forme de cuvette.

5. Ensemble de palier d'angle selon l'une des revendications précédentes, **caractérisé en ce que** l'élément (13) de fixation au cadre est réalisé sous la forme d'une pièce indépendante de la ferrure de palier d'angle (11).

6. Ensemble de palier d'angle selon l'une des revendications précédentes 1 à 4, **caractérisé en ce que** l'élément (13) de fixation au cadre fait partie de la ferrure de palier d'angle (11).

7. Porte, fenêtre ou analogue, avec un cadre dormant et avec un battant au moins pivotant autour d'un axe de pivotement notamment vertical par rapport au cadre dormant, sachant qu'il est prévu un ensemble de palier d'angle non apparent selon l'une des revendications précédentes.
